# DEMANDE DE BREVET EUROPEEN

(11) **EP 0 216 666 A1**
(43) Date de publication de la demande: **01.04.1987**
(21) Numéro de dépôt: 86401837.9
(22) Date de dépôt: 19.08.1986
(51) Int. Cl.: B65D 41/04, B65D 53/00

(54) **Dispositif de bouchage d'un récipient, notamment à goulot et élément d'étanchéité d'un tel dispositif**

(30) Priorité: 20.08.1985 FR 8512526
(71) Demandeur: A.M.S. S.A., F-95310 Saint Ouen l'Aumone (FR)
(72) Inventeur: Geiger, Reinold, F-92200 Neuilly (FR)
(74) Mandataire: Derambure, Christian

(57) **Abrégé**

L'invention concerne un dispositif de bouchage pour re- cipient, notamment à goulot, constitué d'unbouchon mono- btoc comportant des moyens d'associatan amovible du dis positif au récipient et à son goulot, de moyens d'etancheite monobiocs comportatrt un jont d'etancheite ou assimile, et de morens d'association des moyens d'étanchéité mono- mies au bouchon monobloc. dans lequel les moyens (7) d'association des moyens (5) d'étanchéite au bouchon (2) somt des moyens (7) d'association rigide automatique, réalisant l'associatiom rigide de moyens (5) d'étanchéité au bouchon (2) par simple mise en place de ces moyens (5) d'étanchéité dans le bouchon (2).

Application notamment aux flacons de parfumerie et cosmétologie.

## Description

L'invention concerne un dispositif de bouchage d'un récipient, notamment un récipient à goulot tel qu'un flacon, une bouteille, ou autre ... qui assure l'étanchéité de ce récipient une fois bouché, avec une grande fiabilité et, également, des moyens d'étanchéité pour un tel dispositif de bouchage.

On connaît déjà des dispositifs de bouchage de récipients qui comportent un bouchon généralement associé au goulot du récipient, notamment par vissage, et des moyens d'étanchéité assurant la fermeture étanche du récipient lors du serrage du bouchon sur le goulot. Selon une première forme connue, le bouchon est monobloc, et les moyens d'étanchéité, également monoblocs, sont associés, par exemple sertis ou collés à l'intérieur du bouchon. Ainsi, la matière et les propriétés des moyens d'étanchéité peuvent être différentes de celles du bouchon. Par exemple, le joint est souple et le bouchon rigide. Cependant, dans la pratique, la réalisation d'un tel dispositif de bouchage est assez complexe et coûteuse, et pose des problèmes, surtout en ce qui concerne l'association des moyens d'étanchéité. En particulier dans le cas où les moyens d'étanchéité comportent un joint d'étanchéité à lèvres, ce joint doit être parfaitement centré par rapport à l'ouverture de la bouteille. De plus, les moyens d'association connus ne donnent pas entière satisfaction. La colle peut être désagrégée par le contenu du récipient, ou produire une réaction néfaste. Les moyens de sertissage ou autres moyens mécaniques d'association des dispositifs de bouchage connus sont par ailleurs difficiles à mettre en oeuvre au fond du bouchon, ce qui rend la fabrication de ces dispositifs de bouchage trop onéreuse.

C'est pourquoi on préfère une seconde forme connue de dispositif de bouchage réalisé en une seule pièce, par exemple moulée. On prévoit alors des moyens d'étanchéité réalisés en donnant une forme spécifique au fond du bouchon, comme cela est décrit par exemple dans le brevet français n' 69 12 746. Ces dispositifs de bouchage présentent toutefois deux sortes d'inconvénients : d'une part une seule et mems matière étant utilisée pour réaliser l'ensemble du dispositif de bouchage monobloc, il est difficile de faire un bouchon suffisamment rigide permettant un serrage efficace sur le récipient, tout en ayant un joint d'une souplesse adéquate ; d'autre part, le moulage de lèvres d'étanchéité au fond du bouchon est délicat et l'application de ces lèvres contre le récipient ne se fait pas toujours dans de bonnes conditions.

Le brevet belge 547 660 décrit un dispositif de bouchage comportant un joint amovible plat inséré à force dans une jupe de la capsule, l'association étant assurée par un dispositif à sphère, ou à tore, qui permet la libre rotation du joint par rapport à la capsule. La capsule participe directement à l'herméticité puisque le joint est appliqué contre la capsule à l'état bouché.

Le brevet allemand 3 025 271 décrit un dispositif de bouchage comportant une coiffe qui, elle, comporte une cheville qui pénètre dans un trou d'un téton de forme cylindrique qui vient boucher le goulot de la bouteille par l'intérieur exclusivement. Un dispositif sans pas de vis permet l'emboîtement de la coiffe sur le goulot. Le problème visé par ce brevet est celui de la réalisation d'un dispositif de bouchage par emboîtement qui permet de superposer un bouchon de forme non cylindrique sur un flacon. En principe, il n'est pas prévu une déformation importante du téton pour réaliser l'étanchéité. En cas de déformation, il est à craindre que le trou du téton ne s'ovalise, affectant ainsi le maintien du téton de la coiffe. Cet inconvénient peut être d'autant plus grand que la zone de moindre épaisseur du téton est celle où se trouve la cheville et au contraire la zone de plus forte épaisseur celle coopérant avec le goulot.

Le brevet anglais 1 066 175 décrit un dispositif de bouchage comportant une capsule à vis à l'intérieur de laquelle une jupe annulaire est prévue pour associer un joint d'étanchéité plat par coincement d'une protubérance de ce joint dans la jupe annulaire. La capsule participe à l'herméticité, le joint étant appliqué sur la capsule à l'état bouché.

Le brevet allemand 484 518 décrit un dispositif de bouchage comportant une jupe interne à laquelle est associé un pinceau dont l'extrémité est tronconique.

Le brevet anglais 746 658, décrit un joint à deux lèvres, la lèvre externe supérieure comportant un bourrelet d'étanchéité, tandis que la lèvre interne est sensiblement cylindrique. Toutefois, la partie centrale de ce joint a sa plus faible épaisseur au centre ce qui ne favorise pas la coopération hermétique entre le joint et le contenant. De plus, il n'est pas prévu un véritable bouchon associé au joint. La capsule prévue dans ce brevet participe directement à l'étanchéité en épousant la forme du joint.

Le brevet français 1 418 477 concerne un dispositif de bouchage comportant un applicateur interchangeable mais qui peut être collé au chapeau.

Enfin, le brevet américain 1 962 875, décrit un dispositif de bouchage comportant un applicateur dont l'extrémité d'association à la capsule de bouchage comporte un chanfrein et un épaulement.

La présente invention vise à remédier aux inconvénients de l'état de la technique et propose un dispositif de bouchage du type comprenant un bouchon monobloc et des moyens d'étanchéité monoblocs, qui soit de fabrication simple et peu coûteuse, et qui assure une obturation parfaitement hermétique du récipient auquel il est destiné, le bouchon étant par ailleurs suffisamment rigide. Un autre but de l'invention est de proposer un dispositif de bouchage applicable à divers types de récipients, notamment aux récipients à goulot de diamètre quelconque mais, plus spécialement à des récipients de petit diamètre tels que ceux utilisés en parfumerie et cosmétologie.

L'invention concerne également des moyens d'étanchéité pour dispositif de bouchage constitués d'un joint d'étanchéité à lèvres qui peut être appliqué à divers types de bouchons, quelle qu'en soit la forme extérieure, et qui de plus assure une mise en contact parfaite des lèvres avec le récipient, en vue d'une meilleure étanchéité.

A cet effet, un dispositif de bouchage pour récipient, selon l'invention, est constitué d'un bouchon monobloc comportant des moyens d'association amovible du dispositif au récipient ou à son goulot, des moyens d'étanchéité monoblocs comportant un joint d'étanchéité et qui sont associés au bouchon monobloc par une protubérance s'étendant vers -le haut à partir de la partie centrale du joint et coopérant avec une jupe secondaire du bouchon s'étendant vers le bas. La protubérance comporte une partie supérieure d'association des moyens d'étanchéité au bouchon par frettage élastique de cette partie supérieure dans la jupe secondaire et une partie inférieure cylindrique de liaison entre la partie supérieure et le joint d'étanchéité. Les moyens d'association des moyens d'étanchéité au bouchon sont des moyens d'association rigide, automatique, réalisant l'association rigide des moyens d'étanchéité au bouchon par simple mise en place de ces moyens d'étanchéité dans le bouchon.

L'invention est plus particulièrement applicable aux récipients à goulot tels que les flacons utilisés en parfumerie et cosmétologie, où en premier lieu l'herméticité du récipient doit être parfaite du fait que le contenu est volatil ou doit être tenu à l'abri des agents extérieurs, en deuxième lieu les formes données au bouchon peuvent être variées pour des raisons d'esthétique très importantes dans ce domaine et, en troisième lieu, les dimensions du récipient est plus spécialement du goulot sont assez faibles, notamment de l'ordre du ou de quelques centimètres.

Un dispositif de bouchage selon l'invention est donc à la fois simple et peu coûteux à fabriquer du fait que l'association des moyens d'étanchéité au bouchon est automatique, et particulièrement efficace, notamment du fait que des matières différentes peuvent être employées pour le bouchon et les moyens d'étanchéité.

D'autres caractéristiques et avantages de l'invention apparaîtront à la lecture de la description suivante se référant aux figures annexées dans lesquelles :
- La figure 1 est une vue de coupe longitudinale d'un dispositif de bouchage selon l'invention.
- La figure 2 est une vue en coupe transversale d'un bouchon monobloc d'un dispositif de bouchage selon l'invention.
- La figure 3 est une vue en coupe des moyens d'étanchéité selon l'invention au repos, c'est-à-dire lorsqu'ils ne sont en contact avec le récipient.
- La figure 4 est une vue partielle en coupe qui représente les moyens d'étanchéité lorsque le récipient est bouché.

Un dispositif de bouchage 1 selon l'invention est constitué d'un bouchon 2 monobloc comportant des moyens d'association 3 amovible du dispositif 1 au récipient 4 ou à son goulot, (par la suite on dira seulement récipient), de moyens d'étanchéité 5 monoblocs distincts du bouchon 2, comportant un joint d'étanchéité 6, et des moyens d'association 7 des moyens 5 d'étanchéité au bouchon 2.

Le récipient 4 est plus spécialement un flacon en verre à goulot utilisé en parfumerie et en cosmétologie avec les caractéristiques d'herméticité de forme, de dimensions mentionnées ci-dessus.

Dans la suite de la description, on se réfère, pour plus de clarté, à la direction verticale en supposant que le récipient est un flacon à goulot, posé normalement sur une surface horizontale de sorte que le goulot et l'ouverture soient situés à l'extrémité' supérieure du flacon, le dispositif de bouchage bouchant le flacon par le dessus. L'homme du métier peut adapter l'invention aux autres cas. Les termes "haut", "bas", "supérieur", "inférieur", "vertical", "horizontal", font référence à cette direction verticale.

Le bouchon 2 comporte une jupe principale 8 fermée à son extrémité supérieure par un fond 9. La partie inférieure au moins de la jupe principale 8 forme une première partie des moyens d'association 3, coopérant avec une seconde partie située sur le récipient. La jupe principale 8 est sensiblement symétrique de révolution autour d'un axe 10 qui coincide, lorsque le dispositif 1 de bouchage est en place sur le récipient, avec un axe de symétrie du récipient 4. L'axe 10 est aussi un axe de symétrie du joint d'étanchéité, et, de préférence, du bouchon 2, cela n'étant pas obligatoire. Dans le mode de réalisation préférentiel représenté, la jupe principale 8 est sensiblement un cylindre creux fermé en partie haute par le fond 9, et dont la surface interne 11 comporte, au voisinage de sa partie inférieure, un taraudage intérieur 12 susceptible de coopérer avec un filetage complémentaire du récipient 4 pour réaliser les moyens d'association 3. L'extrémité inférieure 13 de la jupe principale 8 a une forme appropriée pour coopérer avec des ergots ou équivalents du récipient 4, afin de réaliser des moyens de positionnement relatif, notamment angulaire, du dispositif 1 par rapport au récipient 4 à la fin de son vissage. Ces moyens de positionnement angulaire permettent d'exercer un effort de serrage prédéterminé et constant en évitant une détérioration des moyens d'association 3, et évitent la réouverture intempestive du récipient 4. Les moyens d'association 3 peuvent cependant être différents de ceux décrits précédemment, s'ils maintiennent le dispositif 1 sur le récipient 4 en plaquant les moyens d'étanchéité 5 contre le récipient 4.

La jupe principale 8 est longue c'est-à-dire qu'elle s'étend sur une certaine longueur le long de l'axe 10, et ceci par rapport à son diamètre. Par exemple la hauteur axiale h1 de la jupe principale 8 est de l'ordre de deux fois son diamètre. Le taraudage 12 s'étend également sur une certaine longueur axiale, le pivotement de vissage ou de dévissage du bouchon 2 sur le récipient 4 lors de la fermeture ou de l'ouverture du récipient 4 provoquant un certain coulissement axial du bouchon 2. Le taraudage 12 c'est-à-dire la première partie d'association 3 occupe, notamment, environ la première moitié inférieure de la jupe principale 8. Dans la seconde moitié supérieure de la jupe principale 8 sont logés le joint d'étanchéité 6 et les moyens d'association 7 donc les moyens d'étanchéité 5. Naturellement, le diamètre de la jupe principale 8 est adapté au diamètre du goulot du récipient 4.

Le bouchon 2 comporte également et préférentiellement un capot 14 prolongeant le fond 9 vers le bas et entourant à l'extérieur la jupe principale 8. Le capot 14 a toutes formes voulues et n'a pas d'importance fonctionnelle directe pour l'invention ; sa fonction est d'assurer une bonne prise et l'esthétique.

Le bouchon 2 ainsi décrit remplit les quatre fonctions suivantes : constituer un moyen de préhension pour l'utilisateur ; porter le joint 6 en général ; transmettre la force développée lors du serrage par l'utilisateur au joint d'étanchéité 6 et enfin assurer une certaine esthétique. Par contre, le bouchon 2 ne participe pas directement à la fermeture étanche en coopération avec le joint 6. En particulier et ainsi que cela est mentionné ci-dessous, le bouchon 2 ne remplit pas la fonction de contrepartie pour le joint 6 en position de bouchage c'est-à-dire que dans cette position, le joint 6 n'a pas à être appliqué contre le bouchon 2 et est -flottant- y compris à l'état de bouchage. Il n'interfère pas directement avec le fond 9 de la jupe principale 8 ou les moyens d'association 7 (étant séparés de ceux-ci par la partie inférieure 19). Cette disposition qui rend le bouchon 2 et le joint 6 indépendants pour l'herméticité permet d'une part une meilleure étanchéité, le joint 6 se plaçant dans la meilleure position souhaitée et, d'autre part, une polyvalence du bouchon 2 qui peut être utilisé avec des joints 6 différents.

Les moyens d'association 7 des moyens d'étanchéité 5 au bouchon 2 sont des moyens d'association rigide automatique, réalisant l'association des moyens d'association 5 au bouchon 2 par simple mise en place de ces moyens d'étanchéité 5 dans le bouchon 2. De préférence, ces moyens d'association sont des moyens de frettage élastique des moyens d'étanchéité 5 dans le bouchon 2. Les moyens d'association 7 sont constitués d'au moins une protubérance 15 des moyens 5 d'étanchéité s'étendant vers le haut à partir de la surface supérieure 16 du joint d'étanchéité 6, et d'au moins une jupe secondaire 17 du bouchon 2 coopérant avec la protubérance 15 pour associer rigidement les moyens d'étanchéité 5 au bouchon 2. La jupe secondaire 17 est située à l'intérieur de la jupe principale 8 et s'étend vers le bas.

La jupe principale 8 constitue des moyens de guidage des moyens d'étanchéité 5, lorsqu'on les introduit dans le bouchon 2 ou lors de l'association du dispositif 1 au récipient 4.

La protubérance 15 comporte une partie supérieure 18 d'association des moyens d'étanchéité 5 au bouchon 2, de hauteur axiale h3 inférieure ou égale à la hauteur axiale h2 de la jupe secondaire 17 respective dans laquelle elle est introduite, et une partie inférieure 19 cylindrique de liaison entre la partie supérieure 18 et le joint d'étanchéité 6, de hauteur axiale h4.

Le bouchon 2 comporte une jupe secondaire 17 attenante au fond 9, placée dans la jupe principale 8, de façon concentrique d'axe 10 et de plus petit rayon que celui de la jupe principale 8. Au moins la partie inférieure 20 de la jupe secondaire 17 est verticale, sensiblement symétrique de révolution autour de l'axe 10, la hauteur axiale h2 de la jupe secondaire 17 étant inférieure à la hauteur axiale h1 de la jupe principale 8 . Par exemple la jupe secondaire 17 a une hauteur axiale h2 de l'ordre du quart de la hauteur axiale h1 de la jupe principale 8, la jupe secondaire étant située dans la moitié supérieure de la seconde moitié, également supérieure, de la jupe principale 8. La jupe secondaire 17 est également longue c'est-à-dire qu'elle s'étend sur une certaine longueur le long de l'axe 10 et ceci par rapport à son diamètre. Par exemple, la hauteur axiale h2 de la jupe secondaire 17 est de l'ordre de deux fois son diamètre.

Les moyens d'étanchéité 5 comportent une protubérance 15, dont au moins la partie supérieure 18 est pleine, verticale, sensiblement symétrique de révolution autour de l'axe 10, de dimensions extérieures radiales inférieures ou égales aux dimensions radiales intérieures de la jupe secondaire 17, de façon que la partie supérieure 18 puisse être introduite dans la jupe secondaire 17 pour associer rigidement et automatiquement les moyens d'étanchéité 5 et le bouchon 2.

La jupe secondaire 17 est légèrement tronconique de révolution, son diamètre inférieur intérieur d'2 étant légèrement supérieur à son diamètre supérieur intérieur d"2. La partie supérieure 18 de la protubérance 15 est légèrement tronconique de révolution, son diamètre supérieur d"3 étant légèrement inférieur à son diamètre inférieur d"2 de la jupe secondaire 17, le diamètre supérieur intérieur d"2 de la jupe secondaire 17 étant inférieur au diamètre supérieur d"3 de la partie supérieure 18 de la protubérance 15, pour que l'introduction de la partie supérieure 18 de la protubérance 15 dans la jupe secondaire 17 entraîne l'association rigide automatique des moyens d'étanchéité 5 et du bouchon 2 par frettage élastique.

L'angle au sommet du cône défini par la jupe secondaire 17 est légèrement supérieur à l'angle au sommet du cône défini par la partie supérieure 18 de la protubérance 15. Par exemple d'2 et d'3 sont de 3mm environ, d"2 est de 2,7mm environ alors que d"3 est de 2,8mm environ, pour une hauteur h3 d'environ 9mm. Du fait que d"3 est légèrement supérieur à d"2, lors de l'introduction de la partie supérieure 18 de la protubérance 15 de la jupe secondaire 17, il y déformation élastique de la jupe 17 et/ou de la protubérance 15, induisant une contrainte résiduelle de frettage élastique qui permet d'associer rigidement automatiquement les moyens d'étanchéité 5 à la jupe secondaire 17, par frottement statique de la surface interne 21 de la jupe secondaire 17 sur la surface externe 22 de la partie supérieure 18 de la protubérance 15.

Les matériaux utilisés pour le bouchon 2 et les moyens 5 d'étanchéité sont différents : le bouchon 2 en matière plastique dure et les moyens d'étanchéité 5 en matière plastique plus souple, susceptibles d'être déformés localement tout en ayant une très bonne tenue d'ensemble, par exemple du polypropylène et/ou du polyéthélène haute densité moulé ou injecté. De cette façon, la protubérance 15 est déformée plus que la jupe secondaire 17, lors du frettage.

La disposition décrite est particulièrement efficace et avantageuse et a comme caractéristique supplémentaire, le fait que les moyens d'association rigide et automatique sont des moyens d'association amovibles, c'est-à-dire qu'ils permettent la dissociation ultérieure des moyens d'étanchéité 5 du bouchon 2, et ce, sans aucune détérioration de ces éléments. Cela peut être utile, par exemple pour remplacer le bouchon 2 ou les moyens 5 d'étanchéité, pour adopter des moyens 5 d'étanchéité différents à un bouchon 2 ...

En variante, on prévoit que la surface interne 21 de la jupe secondaire 17 est cylindrique de révolution, de diamètre interne d2 et la partie supérieure 18 de la protubérance 15 est cylindrique de révolution de diamètre extérieur d3 voisin du diamètre d2 pour pouvoir être insérée dans la jupe secondaire 17. Dans ce cas, le diamètre d3 est lègèrement plus grand que le diamètre d2, l'association rigide de la protubérance 15 et de la jupe secondaire 17 étant réalisée par frettage élastique lors de l'introduction de la protubérance 15 dans la jupe secondaire 17. Cependant, on peut également prévoir que le diamètre d3 est inférieur ou égal au diamètre d2, l'association rigide se faisant par collage de la surface interne 21 de la jupe 17 sur la surface externe 22 de la protubérance.

Ce collage est beaucoup plus efficace que le collage classique d'un joint au fond d'un bouchon. En fait, classiquement, le collage était sollicité en traction-compression perpendiculairement aux surfaces encollées, tandis que dans l'invention, le collage est sollicité dans le sens du cisaillement, parallèlement aux surfaces encollées ce qui le rend plus résistant.

Préférentiellement, la partie inférieure 19 de la protubérance 15 a sensiblement la forme d'un cylindre de révolution autour de l'axe 10, de diamètre d4 supérieur au diamètre inférieur d'3 de la partie supérieure 18 qui le prolonge, de façon que la protubérance 15 comporte un épaulement d'arrêt 23 dirigé vers l'extérieur à la jonction entre la partie supérieure 18 et la partie inférieure 19. Cet épaulement 23 limite l'introduction axiale de la protubérance 15 dans la jupe secondaire 17 et transmet l'effort de l'utilisateur du bouchon 2 sur le joint d'étanchéité 6. Cet épaulement 23 peut être sous la forme d'une surface orthogonale à l'axe 10, comme représenté sur les figures, mais il peut prendre toute autre forme appropriée, réalisant un changement brusque de diamètre.

Afin de favoriser l'introduction de la protubérance 15 dans la jupe secondaire 17, la protubérance comporte préférentiellement, à son extrémité libre supérieure, un chanfrein 24. Ainsi que cela résulte de la figure 1, les moyens d'étanchéité 5 sont logés intégralement dans la jupe principale 8 et, notamment dans la seconde moitié supérieure. La partie supérieure 18 s'étend sur une hauteur axiale h3 suffisante pour assurer le maintien efficace des moyens d'étanchéité 5 dans la jupe secondaire 17 du bouchon 2. Les forces axiales sont transmises par le bouchon 2 aux moyens d'étanchéité 5 via la jupe secondaire 17 et l'épaulement 23. L'existence d'une partie inférieure 19 de liaison entre la partie supérieure 18 de fixation et le joint 6 proprement dit, partie inférieure 19 d'une certaine hauteur axiale h4 et d'un certain diamètre d4 (la hauteur axiale h4 peut être, par exemple, de l'ordre de la moitié de la hauteur axiale h3) permet d'écarter le joint 6 du fond 9 du bouchon 2 et de la jupe secondaire 17, y compris à l'état de bouchage, le bouchon 2 étant ainsi indépendant du joint 6 en ce qui concerne l'étanchéité en ce sens que le bouchon 2 n'applique pas directement le joint 6 sur le récipient 4. La partie inférieure 19 permet donc le montage "flottant" du joint 6, c'est-à-dire autorisant de légers déplacements radiaux, tout en assurant également la transmission des forces entre le bouchon 2 et les moyens d'étanchéité 5 lors du vissage du bouchon 2 en vue de la fermeture. Le joint d'étanchéité 6 est sans contact avec la jupe principale 18, celle-ci étant radialement écartée du joint 6, cet écartement pouvant cependant être faible compte tenu de la forme du récipient 4.

Dans le cas de récipients dont l'ouverture est de grand diamètre (tels que les bocaux, boîtes ...) ou quand le besoin s'en fait sentir, le bouchon 2 peut comporter, en variante, une pluralité de jupes secondaires 17 disposées symétriquement autour de l'axe 10. Les moyens d'étanchéité 5 comportent une pluralité de protubérances 15 disposées de façon analogue, de façon que chaque protubérance 15 coopère avec une jupe secondaire 17.

Selon un deuxième mode de réalisation possible de l'invention, les moyens d'association 7 sont constitués d'au moins une protubérance du bouchon 2 s'étendant vers le bas à partir du fond 9, et d'au moins une jupe des moyens d'étanchéité 5 s'étendant vers le haut à partir de la surface supérieure 16 du joint d'étanchéité 6, ladite jupe coopérant rigidement avec ladite protubérance. Ce deuxième mode de réalisation est similaire en général au premier mode décrit précédemment, sauf que le bouchon 2 porte la protubérance et les moyens 5 d'étanchéité portent la jupe correspondante.

Toute la description précédente peut être adaptée à ce deuxième mode de réalisation. En particulier, les moyens 5 d'étanchéité ne comportent plus d'épaulement d'arrêt, le fond 9 du bouchon limitant l'introduction de la protubérance dans la jupe ; le diamètre supérieur de la jupe est supérieur au diamètre inférieur de la protubérance et au diamètre inférieur de la jupe, alors que le diamètre supérieur de la protubérance est supérieur à son diamètre inférieur et voisin du diamètre supérieur de la protubérance.

Le joint d'étanchéité 6 est un joint à lèvres, comportant une lèvre externe d'étanchéité 25 destinée à coopérer avec la surface libre supérieure horizontale 26 du récipient 4, et une lèvre interne d'étanchéité 27 destinée à coopérer avec la paroi cylindrique 28 intérieure et supérieure du récipient 4, de façon à assurer, en plus de l'étanchéité, le centrage du joint 6 sur le récipient 4. Ces deux lèvres 25, 27 réalisent deux barrières d'étanchéité procurant au récipient bouché une herméticité totale.

La lèvre externe 25 est symétrique de révolution et a sa surface inférieure 29 normalement inclinée par rapport à l'horizontale, de bas en haut et de l'extérieur vers l'intérieur, c'est-à-dire inclinée vers le haut quand on se rapproche de l'axe 10 (figure 3). L'angle d'inclinaison de la surface inférieure 29 au repos par rapport à l'horizontale est notamment de 30_{.} environ. De même, la lèvre interne 27 est symétrique de révolution, et a sa surface extérieure 30 en forme de bourrelet d'étanchéité sensiblement torique. Lors de l'association du bouchon 2 au récipient 4, la lèvre externe 25 de plus petite épaisseur est écrasée contre la surface libre supérieure 26 du récipient 4, ce qui tend à écarter la lèvre interne 27 vers l'extérieur par pivotement, en provoquant l'écrasement du bourrelet d'étanchéité 30 contre la paroi intérieure 28 du récipient 4. La déformation de la lèvre externe 25 engendre donc le déplacement de la lèvre interne 27 et la déformation du bourrelet d'étanchéité 30, du fait de la possibilité, pour le matériau constitutif du joint 6 d'être déformé élastiquement localement et, de sa tenue d'ensemble, des formes et épaisseurs données au joint 6.

Afin de favoriser l'écrasement du bourrelet d'étanchéité 30 contre la paroi intérieure 28 du récipient 4, la partie centrale 31 du joint d'étanchéité 6 est biconique de révolution, c'est-à-dire que ses surfaces supérieure 16 et inférieure 32 sont tronconiques, l'ouverture des cônes qu'elles définissent étant située vers le bas (figures 3 et 4). La surface supérieure 16 est plus inclinée par rapport à l'horizontale, que la surface inférieure 32, les angles d'inclinaison au repos étant notamment et respectivement de 30^{*} et de 15^{*} environ. Autrement dit, l'angle au sommet du cône défini par la surface supérieure 16 est inférieur à l'angle au sommet du cône défini par la surface inférieure 32 et la plus grande épaisseur de la partie centrale 31 se trouve au centre dans l'axe 10. Cette épaisseur va en diminuant vers l'extérieur dans la zone où doit prendre place la déformation. Par exemple, au repos, on pourrait définir une partie médiane de la partie centrale 31 constituée par le prolongement vers le bas et dans la partie centrale 31 de la partie inférieure 19 jusqu'à un plan horizontal orthogonal à l'axe 10 passant par le sommet du cône défini par la surface inférieure 32. Au repos, la lèvre externe 25 vient sensiblement dans le prolongement, vers l'extérieur, de la partie centrale 31. A son extrémité extérieure de raccordement avec les lèvres 25 et 26, la partie centrale 31 est de plus faible épaisseur -du fait de la biconicité décrite plus haut- et forme, en épaisseur, un étranglement séparant les lèvres 25 et 27, l'ensemble favorisant le déplacement par pivotement de la lèvre 27 lors de l'écrasement de la lèvre 25.

Lors de l'association du dispositif 1 au récipient 4, la partie centrale 31 est légèrement écrasée par la partie inférieure 19 de la protubérance 15, ce qui induit une contrainte élastique supplémentaire plaquant les lèvres d'étanchéité 25, 27 contre le récipient 4. Pour assurer une transmission optimale des forces entre le bouchon 2 et les lèvres 25, 27, la partie inférieure 19 occupe, radialement une part notable de la partie centrale 31, par exemple de l'ordre de 0,4 à 0,5 fois le rayon de la partie centrale 31. De plus, l'épaulement 23 facilite cette transmission des forces.

La surface supérieure 33 de la lèvre externe 25 comporte une première partie extérieure 34 plus inclinée par rapport à l'horizontale que la surface inférieure 32, et une seconde partie 35 de raccordement de la première partie 34 avec la surface supérieure 16 plus inclinée sur l'horizontale que la première partie 34 de façon à réaliser entre elles une cassure 36 facilitant la déformation de la lèvre externe 25 lors de son écrasement, les angles d'inclinaison au repos, par rapport à l'horizontale étant notamment de 45' environ pour la première partie 34 et de 60^{*} environ pour la seconde partie 35.

La surface intérieure 37 de la lèvre interne 27 est, par exemple, cylindrique de révolution notamment, au droit de la zone centrale de la surface supérieure 16, et rejoint la surface inférieure 32 sensiblement au niveau de la cassure 36 ou de la seconde partie 35.

Les extrémités libres des lèvres 25 et 27 sont effilées c'est-à-dire d'épaisseur décroissante vers l'extrémité. La zone de raccordement des faces de contact des lèvres 25 et 26 (surface 29 pour la lèvre 25 et surface extérieure où se trouve le bourrelet 30 pour la lèvre 26) est arrondie.

Les moyens d'étanchéité 5 sont constitués d'une part du joint d'étanchéité 6 à lèvres notamment à deux lèvres d'étanchéité, une lèvre externe 25 symétrique de révolution qui a sa surface inférieure 29 inclinée par rapport à l'horizontale de bas en haut et de l'extérieur vers l'intérieur, notamment de 30' environ au repos, destinée à coopérer avec la surface libre supérieure 26 du récipient 4 et une lèvre interne 27 symétrique de révolution qui a sa surface 30 en forme de bourrelet d'étanchéité, destinée à coopérer avec la paroi cylindrique 28 intérieure du récipient 4, le joint d'étanchéité 6 ayant une partie centrale 31 biconique de révolution dont la surface supérieure 16 est plus inclinée par rapport à l'horizontale que sa surface inférieure 32, les angles d'inclinaison au repos étant notamment respectivement de 30' et de 15' ; et d'autre part d'une protubérance 15 axiale constituée d'une partie inférieure 19 cylindrique de révolution autour de l'axe 10, prolongeant vers le haut la partie centrale 31, et d'une partie supérieure 18 notamment légèrement tronconique, de révolution autour de l'axe 10, de diamètre extérieur inférieur d'3 inférieur au diamètre d4 de la partie inférieure 19 qu'elle prolonge vers le haut, de sorte que l'effet de serrage permettant l'association du dispositif de bouchage 1 au récipient 4, provoque d'une part l'association rigide des moyens d'étanchéité 5 au bouchon 2 par frettage élastique de la protubérance 15 de la jupe secondaire 17 du bouchon 2, et d'autre part l'écrasement élastique de la partie centrale 31 du joint 6 via la partie inférieure 19, puis l'écrasement élastique des lèvres d'étanchéité 25, 27 contre le récipient 4, notamment l'écrasement de la lèvre externe 25 contre la surface libre supérieure 26 du récipient 4, ce qui tend à écarter la lèvre interne 27 vers l'extérieur et à écraser son bourrelet d'étanchéité 30 contre la paroi intérieure 28 du récipient 4 ou de son goulot.

En variante, le joint d'étanchéité 6 ne comporte qu'une seule lèvre d'étanchéité 25 destinée à coopérer avec la surface libre supérieure 26 du récipient 4, notamment lorsque l'ouverture du récipient ne permet pas la pénétration de la lèvre interne 27 à l'intérieur du goulot. Dans ce cas, la lèvre 25 peut avoir toute forme appropriée permettant la fermeture étanche du récipient par écrasement de cette lèvre 25. Egalement en variante, le joint 6 n'est pas un joint à lèvres, mais un simple joint plat ou autre assurant l'étanchéité par écrasement contre le récipient 4 ou son goulot.

La description précédente des modes de réalisation préférentiels de l'invention n'est nullement limitative, de nombreuses variantes comprises dans le cadre de l'invention et évidentes à l'homme du métier étant possibles.

## Revendications

1) Dispositif de bouchage pour récipient, notamment à goulot, constitué d'un bouchon monobloc comportant des moyens d'association amovible du dispositif au récipient ou à son goulot, des moyens d'étanchéité monoblocs comportant un joint d'étanchéité (6) et qui sont associés au bouchon monobloc par une protubérance (15) s'étendant vers le haut à partir de la partie centrale (31) du joint (6) et coopérant avec une jupe secondaire (17) du bouchon (2) s'étendant vers le bas caractérisé en ce que la protubérance (15) comporte une partie supérieure (18) d'association des moyens (5) d'étanchéité au bouchon (2) par frettage élastique de cette partie supérieure (18) dans la jupe secondaire (17) et une partie inférieure (19) cylindrique de liaison entre la partie supérieure (18) et le joint d'étanchéité (6).

2) Dispositif de bouchage selon la revendication 1 caractérisé en ce qu'il comporte une jupe principale (8) qui est longue et de hauteur axiale (h2) et comporte sur sa première partie inférieure des moyens (3) d'association du dispositif (1) au récipient (4), la jupe secondaire (17) et les moyens d'étanchéité (5) étant logés dans sa partie supérieure.

3) Dispositif de bouchage selon la revendication 1 caractérisé en ce que la partie inférieure (19) de liaison de la protubérance (15) a sensiblement la forme d'un cylindre de révolution autour de l'axe (10) de symétrie du joint (6), de diamètre (d4) supérieur au diamètre inférieur (d'3) de la partie supérieure (18) qui la prolonge, et en ce que la hauteur (h3) de la partie supérieure (18) de la protubérance (15) est inférieure ou égale à la hauteur (h2) de la jupe secondaire (17), de façon que la protubérance (15) comporte un épaulement (23) d'arrêt limitant son introduction dans la jupe secondaire (17) et transmettant l'effort de l'utilisateur du bouchon (2) sur le joint d'étanchéité (6).

4) Dispositif de bouchage selon l'une quelconque des revendications 1 et 2, caractérisé en ce que la protubérance (15) comporte, à son extrémité libre supérieure, un chanfrein (24) facilitant son introduction dans la jupe (17) correspondante.

5) Dispositif de bouchage selon l'une quelconque des revendications 1 à 3 caractérisé en ce que le joint (6) d'étanchéité est un joint à lèvres, comportant une lèvre externe d'étanchéité (25) destinée à coopérer avec la surface libre supérieure horizontale (26) du récipient (4) ou de son goulot, et une lèvre interne d'étanchéité (27) destinée à coopérer avec la paroi cylindrique (28) intérieure du récipient (4) ou de son goulot, de façon à assurer, en plus de l'étanchéité, le centrage du joint (6) sur le récipient (4) ou son goulot.

6) Dispositif de bouchage selon la revendication 4 caractérisé en ce que la lèvre externe (25) est symétrique de révolution, et a sa surface inférieure (29) inclinée par rapport à l'horizontale en montant de l'extérieur vers l'intérieur, notamment de 30' environ au repos, et en ce que la lèvre interne (27) est symétrique de révolution et a sa surface extérieure (30) en forme de bourrelet d'étanchéité, de façon que lors de l'association du bouchon (2) au récipient (4) la lèvre interne (25) est écrasée contre la surface libre supérieure (26) du récipient (4) ou de son goulot, ce qui tend à écarter la lèvre interne (27) vers l'extérieur, provoquant ainsi l'écrasement du bourrelet d'étanchéité (30) contre la paroi intérieure (28) du récipient (4) ou de son goulot.

7) Dispositif de bouchage selon l'une quelconque des revendications 4 et 5 caractérisé en ce que la surface supérieure (33) de la lèvre externe (25) comporte une première partie extérieure (34) plus inclinée par rapport à l'horizontale que la surface inférieure (32), et une seconde partie (35) prolongeant la première partie (34) en étant encore plus inclinée qu'elle de façon à réaliser une cassure (36) facilitant la déformation de la lèvre externe (25) lors de son écrasement, les angles d'inclinaison au repos, par rapport à l'horizontale étant notamment de 45' environ pour la première partie (34) et de 60' environ pour la seconde partie (35).

8) Dispositif de bouchage selon l'une quelconque des revendications 4 à 6 caractérisé en ce que la partie centrale (31) du joint d'étanchéité (6) est biconique de révolution, sa surface supérieure (16) étant plus inclinée par rapport à l'horizontale que sa surface inférieure (32), les angles d'inclinaison au repos étant notamment respectivement de 30_{.} et de 15^{*}, de façon à être écrasée lors de l'association du dispositif de bouchage (1) au récipient (4) pour induire une contrainte élastique supplémentaire plaquant les lèvres d'étanchéité (25, 27) contre le récipient (4) ou son goulot.

9) Dispositif de bouchage selon l'une quelconque des revendications 1 à 7, caractérisé en ce que la surface interne (21) de la jupe secondaire (17) est légèrement tronconique de révolution, son diamètre inférieur intérieur (d'2) étant légèrement supérieur à son diamètre supérieur intérieur (d"2), et en ce que la partie supérieure (18) de la protubérance (15) est pleine, légèrement tronconique de révolution, son diamètre supérieur (d"3) étant légèrement inférieur à son diamètre inférieur (d'3) qui est égal au diamètre inférieur intérieur (d'2) de la jupe secondaire (17), le diamètre supérieur intérieur (d"2) de cette jupe étant inférieur au diamètre supérieur (d"3) de la partie supérieur (18) de la protubérance (15), pour que l'introduction de la partie supérieure (18) de la protubérance (15) dans la jupe secondaire (17) entraîne l'association rigide automatique des moyens (5) d'étanchéité et du bouchon (25) par frettage élastique.

10) Dispositif de bouchage selon l'une quelconque des revendications 1 à 7 caractérisé en ce que la surface interne (21) de la jupe secondaire (17) est cylindrique de révolution, et la partie supérieure (18) de la protubérance (15) est cylindrique de révolution de diamètre (d3) extérieur voisin du diamètre (d2) intérieur de la jupe secondaire (17), de façon à pouvoir être insérée dans cette jupe secondaire (17).

11) Dispositif de bouchage selon la revendication 9, caractérisé en ce que le diamètre (d3) de la partie supérieure (18) de la protubérance (15) est légèrement supérieure au diamètre (d2) intérieur de la jupe secondaire (17), l'association rigide automatique de la protubérance (15) et de la jupe secondaire (17) étant réalisée par frettage élastique lors de l'introduction de la protubérance (15) dans la jupe secondaire (17).

12) Dispositif de bouchage selon la revendication 9, caractérisé en ce que le diamètre (d3) de la partie supérieure (18) de la protubérance (15) est inférieur ou égal au diamètre (d2) intérieur de la jupe secondaire (17) et que la surface interne (21) de cette jupe (17) est collée contre la surface externe (22) de la partie supérieure (18) de la protubérance (15), l'association rigide automatique des moyens (5) d'étanchéité au bouchon (2) étant réalisée par collage.

13) Dispositif de bouchage selon l'une quelconque des revendications 1 à 12 caractérisé en ce que le bouchon (2) et le joint d'étanchéité (6) sont indépendants pour l'étanchéité, le joint d'étanchéité (6) étant "flottant" y compris à l'état de bouchage.

14) Dispositif de bouchage selon l'une quelconque des revendications 1 à 13 caractérisé en ce que la partie centrale (31) du joint d'étanchéité (6) est de plus grande épaisseur dans l'axe (10), l'épaisseur allant en diminuant vers l'extérieur et la plus petite épaisseur se trouvant à l'extrémité externe de raccordement avec les lèvres (25, 26).

15) Moyens (5) d'étanchéité monoblocs d'un dispositif (1) de bouchage selon l'une quelconque des revendications 1 à 14.
